# EUROPÄISCHE PATENTSCHRIFT

(11) **EP 0 753 387 B1**
(45) Veröffentlichungstag und Bekanntmachung des Hinweises auf die Patenterteilung: **24.04.2002**
(21) Anmeldenummer: 96107568.6
(22) Anmeldetag: 13.05.1996
(51) Int. Cl.: B28B 7/18, B28B 3/02

(54) **Verfahren zur Herstellung von Formsteinen**
Process for making moulded blocks
Procédé pour la fabrication de blocs de construction moulés

(30) Priorität: 12.07.1995 DE 19525324
(43) Veröffentlichungstag der Anmeldung: 15.01.1997
(73) Patentinhaber: Kobra Formen-und Anlagenbau GmbH, 08485 Lengenfeld (DE)
(72) Erfinder: Braungardt, Rudolf, 08485 Pechtelsgrün (DE); Schmucker, Erwin, 89601 Schelklingen (DE)
(74) Vertreter: Kornaker, Benno

(56) Entgegenhaltungen:
- DE-A- 1 937 635
- DE-A- 3 429 601
- DE-A- 3 724 641
- DE-C- 183 789
- DE-C- 3 301 562
- FR-A- 2 578 479
- GB-A- 472 477
- US-A- 3 279 021

## Beschreibung

Die Erfindung betrifft eine Form zur Herstellung von Formsteinen, insbesondere aus fliessfähigem Beton, mit einem oder mehreren Formnestern, denen jeweils ein oder mehrere, auf einer Kernträgerplatte angeordnete Formkerne zur Anbringung von Aussparungen im Innern oder an den Aussenseiten des Formsteins zugeordnet sind, wobei die Formkerne nach dem Einformen relativ zu einer den Boden der Form bildenden Abstreiferplatte vertikal nach unten bis zur oberen Begrenzung der Abstreiferplatte bewegbar sind und anschliessend die Abstreiferplatte zusammen mit den Formkernen relativ zur Form in horizontaler Richtung aus dem Bereich der Form herausfahrbar ist.

Durch die DE-A-1 937 635 ist ein Doppelverbundstein aus Beton bekannt, der an seinen Aussenseiten Vorsprünge und Vertiefungen aufweist. Die Vertiefungen werden mit einer oben und unten offenen Form hergestellt, die auf eine Bodenplatte abgesetzt wird. Die Bodenplatte ist mit Durchbrüchen versehen, durch die jeweils ein Formkern vertikal beweglich hindurchgeführt ist. Die Formkerne, deren Abmessungen den Vertiefungen am fertigen Formstein entsprechen, sind auf einer unterhalb der Bodenplatte angeordneten Kernträgerplatte befestigt. Vor dem Einfüllen der Betonmasse in die Form wird die Kernträgerplatte mit den Formkernen nach oben gefahren. Anschliessend wird die Form gefüllt.Danach wird die Kernträgerplatte mit den Formkernen wieder nach unten gefahren, bis die Oberkante der Formkerne auf gleicher Ebene mit der Oberseite der Bodenplatte liegt, die als Abstreifer für die Formkerne dient. Anschliessend wird die Tischplatte mit den abgesenkten Formkernen und der Kernträgerplatte horizontal zur Seite gefahren. Zum Entformen des fertigen Betonsteines wird die Form nach oben angehoben.

Eine derartige Form kann in den üblichen Formmaschinen, bei denen die Form auf einen Rütteltisch aufgelegt wird, nicht verwendet werden. Da der Rütteltisch in Rüttelschwingungen versetzt wird und bei der bekannten Ausführung die Form mit der Kernträgerplatte auf dem Rütteltisch aufliegen würde, ist es bei dieser Ausführung nicht möglich, die Kernträgerplatte mit den Formkernen relativ zum Rütteltisch nach unten abzusenken. Ausserdem wäre in diesem Fall eine optimale Übertragung der Rüttelschwingungen vom Rütteltisch auf die Form nicht gewährleistet, da zwischen der Auflagefläche des Rütteltisches und der Abstreiferplatte, auf der die Form aufliegt, die Kernträgerplatte angeordnet ist.

Der Erfindung liegt die Aufgabe zugrunde, eine Form der eingangs erwähnten Art zu schaffen, die eine rationelle und weitgehend automatisierte Serienfertigung von qualitativ hochwertigen Formsteinen mit verschiedenartigen Aussparungen im Innern oder an den Aussenseiten des Formsteins zu ermöglichen.

Gemäss der Erfindung wird diese Aufgabe durch die Merkmale des Anspruchs 1 gelöst.

Weitere Ausgestaltungen der Erfindung sind in den Unteransprüchen enthalten.

Die mit der Erfindung erzielten Vorteile bestehen insbesondere darin, dass die Rüttelschwingungen des Rütteltisches über die auf dem Rütteltisch aufliegende Unterseite des Kastens und dessen Oberseite, die durch die Abstreiferplatte gebildet wird, in optimaler Weise auf die Form übertragen werden. Dadurch, dass die Oberseite des Kastens, in den die Formkerne zurückgefahren werden, auch die Abstreiferplatte bildet, wird beim horizontalen Ausfahren des Kastens die Unterseite des Formlings glattgestrichen, so dass eine saubere und glatte Unterfläche des fertigen Betonformsteines gewährleistet ist.

Die Erfindung ist in der folgenden Beschreibung und der Zeichnung, die zwei Ausführungsbeispiele darstellt, näher erläutert. Es zeigen
- Fig. 1: eine Vorderansicht der Formmaschine mit in die Formnester eingefahrenen Formkernen, teilweise geschnitten,
- Fig. 2: eine vergrösserte Ansicht der Einzelheit A in Fig. 1,
- Fig. 3: eine vergrösserte Ansicht der Einzelheit B in Fig. 1,
- Fig. 4: einen Schnitt gemäss der Linie IV - IV in Fig. 1,
- Fig. 5: die Formmaschine nach Fig. 1 mit relativ zur Form nach unten ausgefahrenen Formkernen,
- Fig. 6: eine Seitenansicht der Formmaschine nach Fig. 1,
- Fig. 7: die Formmaschine nach Fig. 6 mit aus dem Bereich der Form herausgefahrener Kernträger-Einheit,
- Fig. 8: eine Vorderansicht einer anderen Ausführungsform der Erfindung mit relativ zur Form nach unten ausgefahrenen Formkernen, teilweise geschnitten,
- Fig. 9: eine Seitenansicht der Formmaschine nach Fig. 8,
- Fig. 10: einen Schnitt gemäss der Linie X - X in Fig. 8 und
- Fig. 11: die Formmaschine nach Fig. 9 mit abgesenkter Kernträger-Einheit.

Auf einem Rütteltisch 1 einer Formmaschine 2 ist eine Form 3 mit mehreren Formnestern 4 abgesetzt. Die Form 3 ist mit seitlichen Ansätzen 5 an vertikal beweglichen, durch nicht dargestellte Kolben-Zylinder-Einheiten antreibbaren Trägern 6 der Formmaschine 2 auswechselbar befestigt. In die Formnester 4 ragen von unten nach oben Formkerne 7, die auf einer Kernträgerplatte 8 befestigt sind. Die Kernträgerplatte 8 ist in einem Kasten 9 vertikal beweglich untergebracht, dessen Oberseite durch eine mit dem Kasten 9 verschraubte Abstreiferplatte 10 gebildet wird. Die Abstreiferplatte 10 weist Bohrungen 10' auf, die von den Formkernen 7 vertikal beweglich durchsetzt sind. Die Unterseite des Kastens 9 liegt auf dem Rütteltisch 1 auf. An den Querseiten der rechteckigen Abstreiferplatte 10, die den Kasten 9 seitlich überragt, sind jeweils zwei Kolbenstangen 11 von Kolben-Zylinder-Einheiten 12 befestigt, die zum vertikalen Anheben und Absenken der Abstreiferplatte 10 bzw. des Kastens 9 dienen (linke Seite der Fig. 1

Die rechte Seite der Fig. 1 zeigt die Verbindung der Abstreiferplatte 10 bzw. des Kastens 9 mit der Kernträgerplatte 8 durch Stufenzylinder 13, die an der Kernträgerplatte 8 befestigt sind und deren Kolben 14 ebenfalls an den Querseiten der Abstreiferplatte 10 bzw. am Kasten 9 angreifen. Zur Befestigung der Stufenzylinder 13 ist die Kernträgerplatte 8 an den vier Ecken aus dem Kasten 9 herausgeführt (Fig. 4). In der Schnittdarstellung auf der rechten Seite der Fig. 1 liegen die Stufenzylinder 13 hinter den nicht dargestellten Kolben-Zylinder-Einheiten 12, die auf der linken Seite der Fig. 1 ersichtlich sind. Durch die Stufenzylinder 13 wird eine vertikale Bewegung der Kernträgerplatte 8 relativ zur Abstreiferplatte 10 im Kasten 9 ermöglicht. In den Fig. 2 und 3 ist die Anordnung der Kolben-Zylinder-Einheiten 12 und der Stufenzylinder 13 als Einzelheit A und B der Fig. 1 vergrössert argestellt.

Die Kolben-Zylinder-Einheiten 12 sind durch Träger 15 miteinander verbunden, die seitliche Rollen 16 aufweisen und auf horizontalen Schienen 17 eines Gestells 18 der Formmaschine 2 geführt sind. Auf diese Weise ist die aus dem Kasten 9,der Kernträgerplatte 8, den Kolben-Zylinder-Einheiten 12 und den Stufenzylindern 13 bestehende Einheit 19 in horizontaler Richtung relativ zur Form 3 verfahrbar. Der Antrieb der Einheit 19 erfolgt durch einen Hydraulikzylinder 20, dessen Kolbenstange 21 am Kasten 9 befestigt ist (Fig. 6). Um die Vertikalbewegung des Kastens 9 auszugleichen, wird die Verbindung zwischen Kolbenstange 21 und Kasten 9 einerseits und Hydraulikzylinder 20 und dem Gestell 18 andererseits durch Gelenke 22 und 23 gebildet.

Den Formnestern 4 sind in bekannter Weise vertikal bewegliche und durch eine Kolben-Zylinder-Einheit 24 angetriebene Druckplatten 25 zugeordnet, die auf den gefüllten Formnestern 4 aufliegen.

Die Wirkungsweise der Erfindung ist wie folgt:

Mit Hilfe der Kolben-Zylinder-Einheiten 12 wird der Kasten 9 auf dem Rütteltisch 1 abgesetzt. Die Träger 6 der Formmaschine 2 werden so weit abgesenkt, bis die Form 3 auf der Abstreiferplatte 10 des Kastens 9 aufliegt. Anschliessend wird die Kernträgerplatte 8 mit den Formkernen 7 durch Betätigung der Stufenzylinder 13 nach oben bewegt und die Formkerne 7 in die Formnester 4 eingefahren (Fig. 1). Dann werden die Formnester 4 mit Betonmasse gefüllt. Nach dem Absenken der Druckplatten 25 wird die Form 3 durch Rüttler 26, die am Rütteltisch 1 befestigt sind, gerüttelt.

Nach dem Füll- und Rüttelvorgang wird der Kasten 9 durch Betätigung der Kolben-Zylinder-Einheiten 12 und 24 zusammen mit der Form 3 und den Druckplatten 25 nach oben gefahren (Fig. 5 und 6). Anschliessend oder gleichzeitig wird die Kernträgerplatte 8 mit den Formkernen 7 durch Betätigung der Stufenzylinder 13 relativ zur Abstreiferplatte 10 nach unten bewegt. Dabei werden Betonreste, die an den Formkernen 7 haften, durch die Abstreiferplatte 10 abgestreift. Die Vertikalbewegung der Kernträgerplatte 8 und der Formkerne 7 nach unten wird beendet, wenn die Oberseite der Formkerne 7 auf gleicher Ebene mit der Oberseite der Abstreiferplatte 10 liegt. Anschliessend wird ein Ablagebrett 27 unter den angehobenen Kasten 9 auf den Rütteltisch 1 eingefahren und die aus dem Kasten 9, der Abstreiferplatte 10, der Kernträgerplatte 8, den Kolben-Zylinder-Einheiten 12 und den Stufenzylindern 13 bestehende Einheit 19 durch Betätigung des Hydraulikzylinders 20 aus dem Bereich der Form 3 in horizontaler Richtung herausgefahren, während die Form 3 mit den Druckplatten 25 zunächst in ihrer angehobenen Stellung verbleibt (Fig. 7). Dann wird die Form 3 von den Trägern 6 zusammen mit den Druckplatten 25 nach unten gefahren und auf dem Ablagebrett 27 abgesetzt. Anschliessend wird die Form 3 relativ zu den Druckplatten 25 nach oben gefahren, so dass die fertigen Formsteine, die jetzt eine den Formkernen 7 entsprechende Aussparung aufweisen, aus den Formnestern 4 ausgestossen werden. Durch horizontales Weiterbewegen des Ablagebrettes 27 werden die Formsteine abtransportiert. Für den Beginn eines neuen Arbeitszyklus wird die Einheit 19 wieder in ihre Ausgangsstellung eingefahren und zusammen mit der Form 3 auf den Rütteltisch 1 abgesetzt. Dabei bleiben die Druckplatten 25 in ihrer oberen, nicht gezeichneten Stellung, damit die Formnester 4 in bekannter Weise gefüllt werden können.

Eine andere Ausführungsform der Erfindung ist in den Fig. 8 bis 11 dargestellt. Der Rütteltisch 1 ist durchbrochen und weist zwei Seitenwangen 28 auf, zwischen denen der Kasten 9 mit der Kernträgerplatte 8, der Abstreiferplatte 10 und den Stufenzylindern 13 angeordnet ist. In den Seitenwangen 28 befinden sich Führungsbahnen 29 zur gleitenden Aufnahme von Führungsbolzen 30, die an den Längsseiten des Kastens 9 befestigt sind. Die Führungsbahnen 29, von denen jeweils zwei in einer Seitenwange 28 angeordnet sind, verlaufen zunächst horizontal und anschliessend in annähernd vertikaler Richtung schräg nach unten (Fig. 9). Zum Verschieben des Kastens 9 in den Führungsbahnen 29 dient der Hydraulikzylinder 20, der mit seiner Kolbenstange 21 über das Gelenk 22 am Kasten 9 und über das Gelenk 23 am Gestell 18 angelenkt ist. Die Rüttler 26 sind bei dieser Ausführung unmittelbar am Kasten 9 angeschraubt, der dadurch die Teilfunktion des Rüttelns und des Verdichtens der Formsteine übernimmt. Die Kolben-Zylinder-Einheiten 11,12 werden bei dieser Ausführung nicht mehr benötigt, da die Vertikalbewegung des Kastens 9 durch den schrägen Verlauf der Führungsbahnen 29 ermöglicht wird.

Die aus dem Kasten 9 Abstreiferplatte 10, Kernträgerplatte 8 und den Stufenzylindern 13 bestehende Einheit 19 wird nach dem vertikalen Ausfahren der Formkerne 7 nicht mehr in horizontaler Richtung aus dem Bereich der Form 3 herausgefahren, sondern aufgrund der Zwangsführung in den Führungsbahnen 29 vertikal nach unten abgesenkt (Fig. 11). Dabei wird die Einheit 19 durch Betätigung des Hydraulikzylinders 20 zunächst um einen relativ geringen Betrag in horizontaler Richtung verschoben, um eine glatte Oberfläche an der Unterseite des Formsteins, an der die Oberseite der Abstreiferplatte 10 entlang gleitet, zu erreichen. Anschliessend wird die Einheit 19 in annähernd vertikaler Richtung schräg nach unten bewegt, so dass ein ausreichender vertikaler Abstand zwischen Form 3 und Abstreiferplatte 10 entsteht, um das Brett 27 einzufahren und unmittelbar unterhalb der Form 3 zu positionieren (Fig. 11). Anschliessend werden die fertigen Formsteine wie bereits beschrieben auf dem Brett 27 abgesetzt. Auf diese Weise werden die relativ langen Wege beim Ein- und Ausfahren der Einheit 19 in den Bereich der Form 3 erheblich verkürzt. Da bei dieser Konstruktionsweise der Platz nach unten nicht eingeschränkt ist, können auch hohe Steine problemlos gefertigt werden.

In weiteren Ausführungsformen der Erfindung können anstelle der zylindrischen Formkerne 7 auch Formkerne mit anderen geometrischen Formen zur Anbringung von verschiedenen Aussparungen im Formstein oder an dessen Aussenseiten verwendet werden, um z.B. einen Pflasterstein gemäss der DE-A-43 17 442 herstellen zu können. Die Aussparungen können auch nur einen Teil des Formsteins durchsetzen oder sie können stufenweise angebracht werden. Durch die erfindungsgemässe Form sind beliebig viele Aussparungen jeglicher Grösse und Form im Innern oder an den Aussenseiten des Formsteins möglich.

## Patentansprüche

1. Form zur Herstellung von Formsteinen, insbesondere aus fliessfähigem Beton, mit einem oder mehreren Formnestern, denen jeweils ein oder mehrere, auf einer Kernträgerplatte angeordnete Formkerne zur Anbringung von Aussparungen im Innern oder an den Aussenseiten des Formsteins zugeordnet sind, wobei die Formkerne nach dem Einformen relativ zu einer den Boden der Form bildenden Abstreiferplatte vertikal nach unten bis zur oberen Begrenzung der Abstreiferplatte bewegbar sind und anschliessend die Abstreiferplatte zusammen mit den Formkernen relativ zur Form in horizontaler Richtung aus dem Bereich der Form herausfahrbar ist, **dadurch gekennzeichnet, dass** die Kernträgerplatte (8) in einem Kasten (9) vertikal beweglich angeordnet ist, der mit seiner Unterseite auf dem Rütteltisch (1) aufliegt und dessen Oberseite durch die Abstreiferplatte (10) gebildet wird.

2. Form nach Anspruch 1, **dadurch gekennzeichnet, dass** die Kernträgerplatte (8) mit vertikal beweglichen, antreibbaren Hubelementen verbunden ist.

3. Form nach Anspruch 2, **dadurch gekennzeichnet, dass** die Hubelemente aus je zwei seitlich an der Kernträgerplatte (8) angeordneten Stufenzylindern (13) bestehen, deren Kolbenstangen (14) mit der Abstreiferplatte (10) bzw. mit dem Kasten (9) verbunden sind (Fig. 1, rechte Seite).

4. Form nach einem der Ansprüche 1 bis 3, **dadurch gekennzeichnet, dass** die Abstreiferplatte (10) bzw. der Kasten (9) mit vertikal beweglichen, antreibbaren Hubelementen verbunden ist.

5. Form nach Anspruch 4, **dadurch gekennzeichnet, dass** die Hubelemente aus je zwei seitlich angeordneten Kolben-Zylinder-Einheiten (12) bestehen, die durch je einen Querträger (15) miteinander verbunden sind (Fig. 1, linke Seite).

6. Form nach einem der Ansprüche 1 bis 5, **dadurch gekennzeichnet, dass** die Querträger (15) mit Rollen (16) auf zwei seitlich vom Rütteltisch (1) angeordneten Schienen (17) eines Gestells (18) in horizontaler Richtung verfahrbar sind.

7. Form nach einem der Ansprüche 1 bis 6, **dadurch gekennzeichnet, dass** die Abstreiferplatte (10) bzw. der Kasten (9), die Kernträgerplatte (8) und deren Hubelemente eine Einheit (19) bilden, die in horizontaler Richtung aus dem Bereich der Form (3) herausfahrbar ist.

8. Form nach einem der Ansprüche 1 bis 7, **dadurch gekennzeichnet, dass** die Einheit (19) mit einem horizontal wirkenden Hydraulik-Zylinder (20) des Gestells (18) verbunden ist.

9. Form nach Anspruch 8, **dadurch gekennzeichnet, dass** der Hydraulik-Zylinder (20) über horizontale, quer zur Fahrtrichtung der Einheit (19) liegende Gelenkachsen (22, 23) mit der Einheit (19) und dem Gestell (18) verbunden ist.

10. Form nach einem der Ansprüche 1 bis 9, **dadurch gekennzeichnet, dass** die Rüttler (26) am Kasten (9) angeordnet sind, wobei der Rütteltisch (1) durchbrochen ist und je eine Seitenwange (28) aufweist, zwischen denen der Kasten (9) horizontal und vertikal verschiebbar gelagert ist (Fig. 8, linke Seite).

11. Form nach Anspruch 10, **dadurch gekennzeichnet, dass** am Kasten (9) seitliche Führungsbolzen (30) angeordnet sind, die in Führungsbahnen (29) der Seitenwangen (28) beweglich eingreifen.

12. Form nach Anspruch 11, **dadurch gekennzeichnet, dass** die Führungsbahnen (29) in den Seitenwangen (28) zunächst horizontal und anschliessend schräg nach unten verlaufen.

13. Form nach einem der Ansprüche 10 bis 12, **dadurch gekennzeichnet, dass** der Kasten (9) über die Führungsbahnen (29) so weit absenkbar ist, dass das Brett (27) zur Aufnahme der fertigen Formsteine unter die Form (3) einfahrbar ist.

14. Form nach einem der Ansprüche 10 bis 13, **dadurch gekennzeichnet, dass** die Kolbenstange (21) des Hydraulikzylinders (20), der über das Gelenk (23) mit dem Gestell (18) verbunden ist, über das Gelenk (22) am Kasten (9) angelenkt ist.

## Claims

1. Mould for producing shaped blocks, in particular from free-flowing concrete, having one or more mould cavities, which are each assigned one or more mould cores, which are arranged on a core support plate, for making recesses in the interior or at the outer sides of the shaped block, the mould cores, after the moulding, being able to move vertically downwards, relative to a stripper plate which forms the base of the mould, until they reach the upper boundary of the stripper plate, after which the stripper plate, together with the mould cores, can be moved out of the area of the mould, in the horizontal direction relative to the mould, **characterized in that** the core support plate (8) is arranged vertically moveably in a box (9), the underside of which rests on the vibrating table (1) and the top side of which is formed by the stripper plate (10).

2. Mould according to claim 1, **characterized in that** the core support plate (8) is connected to vertically moveable, driveable lifting elements.

3. Mould according to claim 2, **characterized in that** the lifting elements comprise in each case two stepped cylinders (13) which are arranged laterally on the core support plate (8) and the piston rods (14) of which are connected to the stripper plate (10) and/or to the box (9) (Figure 1, right-hand side).

4. Mould according to one of claims 1 to 3, **characterized in that** the stripper plate (10) or the box (9) is connected to vertically moveable, driveable lifting elements.

5. Mould according to claim 4, **characterized in that** the lifting elements comprise in each case two piston/cylinder units (12) which are arranged laterally and are connected to one another by means of in each case one transverse support (15) (Figure 1, left-hand side).

6. Mould according to one of claims 1 to 5, **characterized in that** the transverse supports (15) can be displaced in the horizontal direction by means of rollers (16) on two rails (17), which are arranged laterally with respect to the vibrating table (1), of a frame (18).

7. Mould according to one of claims 1 to 6, **characterized in that** the stripper plate (10) or the box (9), the core support plate (8) and the lifting elements thereof form a unit (19) which can be displaced out of the area of the mould (3) in the horizontal direction.

8. Mould according to one of claims 1 to 7, **characterized in that** the unit (19) is connected to a horizontally acting hydraulic cylinder (20) of the frame (18).

9. Mould according to claim 8, **characterized in that** the hydraulic cylinder (20) is connected to the unit (19) and the frame (18) via horizontal articulation axles (22, 23) which lie transversely with respect to the direction of movement of the unit (19).

10. Mould according to one of claims 1 to 9, **characterized in that** the vibration means (26) are arranged on the box (9), the vibrating table (1) being interrupted and having in each case one side cheek (28), between which the box (9) is mounted so that it can be displaced horizontally and vertically (Figure 8, left-hand side).

11. Mould according to claim 10, **characterized in that** lateral guide bolts (30), which engage moveably in guide tracks (29) of the side cheeks (28), are arranged on the box (9).

12. Mould according to claim 11, **characterized in that** the guide tracks (29) in the side cheeks (28) initially run horizontally and then run obliquely downwards.

13. Mould according to one of claims 10 to 12, **characterized in that** the box (9) can be lowered over the guide tracks (29) to such an extent that the board (27) for receiving the finished shaped blocks can be moved in beneath the mould (3).

14. Mould according to one of claims 10 to 13, **characterized in that** the piston rod (21) of the hydraulic cylinder (20) which is connected to the frame (18) via the joint (23) is articulately mounted on the box (9) by means of the joint (22).

## Revendications

1. Moule de fabrication de blocs de construction moulés, en particulier en béton coulant, comprenant une ou plusieurs cavités de moule, dont à chaque fois un ou plusieurs noyaux de moulage disposés sur une plaque support de noyaux pour la disposition d'évidements sont disposés à l'intérieur ou sur les côtés extérieurs du bloc de construction moulé, les noyaux de moulage étant déplaçables après le moulage, par rapport à une plaque de raclage formant le fond du moule, verticalement vers le bas jusqu'à la limite supérieure de la plaque de raclage et ensuite la plaque de raclage pouvant être sortie conjointement avec les noyaux de moulage relativement au moule dans la direction horizontale hors de la région du moule, **caractérisé en ce que** la plaque de support de noyaux (8) est disposée mobile verticalement dans une caisse (9) qui repose avec sa face inférieure sur la table vibrante (1) et dont la face supérieure est formée par la plaque de raclage (10).

2. Moule selon la revendication 1, **caractérisé en ce que** la plaque de support de noyaux (8) est reliée à des éléments de levage entraînables, déplaçables verticalement.

3. Moule selon la revendication 2, **caractérisé en ce que** les éléments de levage se composent chacun de deux cylindres étagés (13) disposés latéralement sur la plaque de support de noyaux (8), dont les tiges de piston (14) sont reliées à la plaque de raclage (10) ou à la caisse (9) (figure 1, côté droit).

4. Moule selon l'une quelconque des revendications 1 à 3, **caractérisé en ce que** la plaque de raclage (10) ou la caisse (9) est reliée à des éléments de levage entraînables, déplaçables verticalement.

5. Moule selon la revendication 4, **caractérisé en ce que** les éléments de levage se composent chacun de deux unités cylindre-piston (12) disposées latéralement, qui sont reliées l'une à l'autre par un support transversal respectif (15) (figure 1, côté gauche).

6. Moule selon l'une quelconque des revendications 1 à 5, **caractérisé en ce que** les supports transversaux (15) peuvent être déplacés dans la direction horizontale avec des galets (16) sur deux rails (17) d'un bâti (18) disposés latéralement par rapport à la table vibrante (1).

7. Moule selon l'une quelconque des revendications 1 à 6, **caractérisé en ce que** la plaque de raclage (10) ou la caisse (9), la plaque de support de noyaux (8) et ses éléments de levage forment une unité (19) qui peut être sortie dans la direction horizontale hors de la région du moule (3).

8. Moule selon l'une quelconque des revendications 1 à 7, **caractérisé en ce que** l'unité (19) est reliée à un cylindre hydraulique (20) à action horizontale du bâti (18).

9. Moule selon la revendication 8, **caractérisé en ce que** le cylindre hydraulique (20) est relié à l'unité (19) et au bâti (18) par le biais d'axes d'articulation (22, 23) horizontaux et transversaux à la direction d'avance de l'unité (19).

10. Moule selon l'une quelconque des revendications 1 à 9, **caractérisé en ce que** les dispositifs vibrants (26) sont disposés sur la caisse (9), la table vibrante (1) étant ajourée et présentant à chaque fois une paroi latérale (28) entre lesquelles la caisse (9) est montée de manière déplaçable horizontalement et verticalement (figure 8, côté gauche).

11. Moule selon la revendication 10, **caractérisé en ce que** des boulons de guidage latéraux (30) sont disposés sur la caisse (9), lesquels viennent en prise de manière mobile dans les voies de guidage (29) des parois latérales (28).

12. Moule selon la revendication 11, **caractérisé en ce que** les voies de guidage (29) s'étendent d'abord horizontalement puis obliquement vers le bas dans les parois latérales (28).

13. Moule selon l'une quelconque des revendications 10 à 12, **caractérisé en ce que** la caisse (9) peut être abaissée sur les voies de guidage (29) dans une mesure telle que la planche (27) pour recevoir les blocs de construction moulés finis puisse être insérée sous le moule (3).

14. Moule selon l'une quelconque des revendications 10 à 13, **caractérisé en ce que** la tige de piston (21) du cylindre hydraulique (20), qui est reliée au bâti (18) par le biais de l'articulation (23), est articulée à la caisse (9) par le biais de l'articulation (22).
